# EUROPÄISCHE PATENTSCHRIFT

(11) **EP 1 827 776 B1**
(45) Veröffentlichungstag und Bekanntmachung des Hinweises auf die Patenterteilung: **05.01.2011**
(21) Anmeldenummer: 05771428.9
(22) Anmeldetag: 22.07.2005
(51) Int. Cl.: B26B 19/38

(54) **SYSTEM MIT EINEM ELEKTRISCHEN RASIERAPPARAT UND EINER FÜHRUNGSEINRICHTUNG**
SYSTEM COMPRISING AN ELECTRIC RAZOR AND A GUIDING DEVICE
SYSTEME DOTE D'UN RASOIR ELECTRIQUE ET DISPOSITIF DE GUIDAGE

(30) Priorität: 04.08.2004 DE 102004037742
(43) Veröffentlichungstag der Anmeldung: 05.09.2007
(73) Patentinhaber: Braun GmbH, 61476 Kronberg (DE)
(72) Erfinder: DORBER, Ralf, 61440 Oberursel (DE); PEREZ LOPEZ, Javier, Cirilo, 65760 Eschborn (DE); LANGE, Klaus, Peter, 65817 Eppstein (DE); UNGEMACH, Christof, 60431 Frankfurt am Main (DE); BEINHÖLZL, Rita, 61476 Kronberg (DE)
(86) Internationale Anmeldenummer: PCT/EP2005/008012
(87) Internationale Veröffentlichungsnummer: WO 2006/015703

(56) Entgegenhaltungen:
- EP-A- 0 329 243
- DE-B- 1 076 528
- FR-A- 2 467 063
- US-A- 2 880 504
- US-A- 3 793 724
- US-A- 4 250 617
- US-A- 5 621 971

## Beschreibung

Die Erfindung bezieht sich auf ein System mit einem elektrischen Rasierapparat und einer Führungseinrichtung.

Um mit einem elektrischen Rasierapparat ein gutes Rasurergebnis zu erzielen und dem Benutzer das Gefühl einer komfortablen Rasur zu vermitteln, ist es erforderlich, daß der Rasierapparat leichtgängig über die Haut geführt werden kann. Außerdem sollte der Winkel, den der Rasierapparat während des Rasiervorgangs mit der Hautoberfläche einschließt, innerhalb eines von der Geometrie des Rasierapparats abhängigen Bereichs liegen.

Aus der US 6,678,957 B2 ist ein elektrischer Rasierapparat bekannt, der ein Kurzhaar-Schersystem und zwei Langhaar-Schersysteme aufweist. Das Kurzhaar-Schersystem ist, bezogen auf die für den Rasiervorgang vorgesehene Bewegungsrichtung des Rasierapparats, zwischen den beiden Langhaar-Schersystemen angeordnet. Quer zur Bewegungsrichtung ist beidseits der Schersysteme je eine Scheibe drehbar angeordnet. Die Scheiben sind dabei so orientiert, daß sie beim Rasiervorgang auf der Haut abrollen. Durch die Scheiben soll eine Reduzierung der Reibung beim Bewegen des Rasierapparats über die Haut erreicht werden, ohne daß der Rasierapparat im Bereich seines Rahmens, in dem die Schersysteme angeordnet sind, nennenswert vergrößert wird.

Durch die seitlich angebrachten Scheiben, wird zwar eine gleichmäßig Bewegung des Rasierapparats über die Haut erleichtert. Es besteht allerdings die Gefahr, daß der Rasierapparat dabei unter einem ungünstigen Winkel zur Hautoberfläche geneigt wird und dadurch keine optimalen Betriebsbedingungen für die Schersysteme des Rasierapparats vorliegen. Dies wirkt sich wiederum negativ auf das Rasurergebnis aus. Insbesondere bei einem gleichzeitigen Betrieb von hintereinander angeordneten Langhaar- und Kurzhaar-Schersystemen hat die Einhaltung eines optimalen Winkels zwischen dem Rasierapparat und der Hautoberfläche erhebliche Auswirkungen auf das Rasurergebnis. Es sind zwar bereits Rasierapparate mit relativ großflächig ausgebildeten Scherköpfen bekannt, bei denen die Einhaltung eines optimalen Winkels zur Hautoberfläche keine allzu großen Schwierigkeiten bereitet. Allerdings erschwert eine ausladende Bauform in schwer zugänglichen Hautregionen, beispielsweise im Achselbereich, die Handhabung des Rasierapparats und führt zu einem nicht optimalen Rasurergebnis. Außerdem wird ein präzises Trimmen mit Hilfe des Langhaar-Schersystems, beispielsweise im Bikinibereich, erschwert.

Der Erfindung liegt die Aufgabe zugrunde, mit einem elektrischen Rasierapparat bei einer einfachen Handhabung ein möglichst optimales Rasurergebnis, insbesondere auch bei schwer zugänglichen Hautpartien, zu erzielen.

Diese Aufgabe wird durch ein System mit der Merkmalskombination des Anspruchs 1 gelöst.

Das erfindungsgemäße System weist einen elektrischen Rasierapparat auf, der über ein in der Hand haltbares Gehäuse und einen Scherkopf mit mehreren Schersystemen verfügt. Weiterhin weist das erfindungsgemäße System eine Führungseinrichtung mit einer Auflagefläche zum Abstützen des Scherkopfes auf der Haut auf. Der Rasierapparat ist in einer ersten Betriebsart betreibbar, bei der sich der Scherkopf während des Rasiervorgangs mit der Auflagefläche der Führungseinrichtung auf der Haut abstützt. Die Besonderheit des erfindungsgemäßen Systems besteht darin, daß die Führungseinrichtung durch eine Bewegung relativ zu den Schersystemen deaktivierbar ist und der Rasierapparat dann in einer zweiten Betriebsart betreibbar ist, bei der sich der Scherkopf während des Rasiervorgangs nicht mit der Auflagefläche der Führungseinrichtung auf der Haut abstützt.

Die Erfindung hat den Vorteil, daß der Rasierapparat sowohl bei einer großflächigen Rasur als auch bei einer Rasur von schwer zugänglichen Hautpartien komfortabel handhabbar ist und ein jeweils sehr gutes Ergebnis erzielbar ist. Dabei ist es weiterhin vorteilhaft, daß sich dies mit einem vergleichsweise geringen Aufwand und somit kostengünstig erreichen läßt.

In einem bevorzugten Ausführungsbeispiel des erfindungsgemäßen Systems weist die Führungseinrichtung einen hülsenförmigen Grundkörper auf. Dabei ist es vorteilhaft, wenn die Form des Grundkörpers der Führungseinrichtung der Form des Scherkopfes des Rasierapparats nachempfunden ist. Dadurch läßt sich der für die Führungseinrichtung benötigte Bauraum gering halten und eine zuverlässige Fixierung der Führungseinrichtung am Rasierapparat erreichen. Insbesondere ist der Grundkörper der Führungseinrichtung wenigstens bereichsweise in Umfangsrichtung geschlossen ausgebildet und damit relativ formstabil.

Die Auflagefläche der Führungseinrichtung kann auf einem Kragen ausgebildet sein, der sich wenigstens über einen Teilbereich des Umfangs des Grundkörpers erstreckt. Erfindungsgemäβ ist die Auflagefläche der Führungseinrichtung als eine Gleitfläche ausgebildet und weist eine genoppte Oberfläche auf. Dadurch wird die Haut während der Rasierbewgung gespannt und eine gründliche Rasur erzielt.

Eine erhebliche Erleichterung der Handhabung kann bei der ersten Betriebsart dadurch erreicht werden, daß die Winkelstellung des Rasierapparats relativ zur Hautoberfläche durch die Führungseinrichtung vorgegeben wird. Dabei ist es vorteilhaft, wenn bei der ersten Betriebsart wenigstens ein Teilbereich der Auflagefläche der Führungseinrichtung bezüglich einer für den Rasiervorgang vorgesehenen Bewegungsrichtung des Rasierapparats vor den Schersystemen angeordnet ist. Weiterhin ist es vorteilhaft, wenn bei der ersten Betriebsart wenigstens ein Teilbereich der Auflagefläche der Führungseinrichtung hinter den Schersystemen angeordnet ist. Dadurch wird die Einhaltung einer günstigen Positionierung der Schersysteme relativ zur Hautoberfläche erleichtert.

Das erfindungsgemäße System ist vorzugsweise so ausgebildet, daß bei der ersten Betriebsart wenigstens eines der Schersysteme im unbelasteten und betriebsbereiten Zustand bis an einen Bereich, in dem die Auflagefläche der Führungseinrichtung angeordnet ist, heranreicht oder über diesen hinausragt. Insbesondere ist bei der ersten Betriebsart eine Ebene oder Fläche, die durch die am weitesten über die Auflagefläche der Führungseinrichtung hinausragenden Abschnitte der Schersysteme aufgespannt wird, im wesentlichen parallel zur Auflagefläche orientiert. Weiterhin kann bei der ersten Betriebsart ein gleichzeitiger Hautkontakt mehrerer Schersysteme vorgesehen sein. Um eine möglichst geringe Flächenpressung zu erzielen, wird bei der ersten Betriebsart vorzugsweise eine größere Kontaktfläche zwischen dem Rasierapparat und der Haut ausgebildet als bei der zweiten Betriebsart.

Eine optimale Positionierung der Schersysteme während des Rasiervorgangs kann dadurch begünstigt werden, daß wenigstens eines der Schersysteme elastisch nachgebend im Scherkopf des Rasierapparats angeordnet ist. Beim erfindungsgemäßen System kann insbesondere vorgesehen sein, daß wenigstens eines der Schersysteme als ein Langhaar-Schersystem und wenigstens eines der Schersysteme als ein Kurzhaar-Schersystem ausgebildet ist. Die Führungseinrichtung ist bevorzugt aus einem Kunststoff, insbesondere aus einem transparenten Kunststoff, gefertigt. Eine Führungseinrichtung des erfindungsgemäßen Systems, zeichnet sich etwa auch dadurch aus, daß sie als eine abnehmbare Aufsetzkappe ausgebildet ist. Eine derart ausgebildete Führungseinrichtung hat den Vorteil, daß sie für die zweite Betriebsart vom Rasierapparat entfernt wird und somit den Rasiervorgang in keiner Form beeinträchtigt. Dadurch ist es möglich, die Führungseinrichtung ohne Rücksicht auf die zweite Betriebsart für die erste Betriebsart zu optimieren.

Um ein einfaches Aufsetzen auf den Rasierapparat zu ermöglichen, kann die Führungseinrichtung wenigstens einen Anschlag aufweisen, der eine Endposition beim Aufsetzen auf den Rasierapparat vorgibt.

Die Erfindung wird nachstehend anhand der in der Zeichnung dargestellten Ausführungsbeispiele näher erläutert.

Es zeigen:
- Fig. 1: ein Ausführungsbeispiel für einen elektrischen Rasierapparat als eine Kom- ponente des erfindungsgemäßen Systems in perspektivischer Darstellung,
- Fig. 2: ein Ausführungsbeispiel für eine Aufsetzkappe als eine weitere Komponente des erfindungsgemäßen Systems in perspektivischer Darstellung,
- Fig. 3: ein Ausführungsbeispiel für das erfindungsgemäße System bestehend aus dem in Fig. 1 dargestellten Ausführungsbeispiel des Rasierapparats und dem in Fig. 2 dargestellten Ausführungsbeispiel der Aufsetzkappe in perspektivi- scher Darstellung,
- Fig. 4: das in Fig. 3 dargestellte Ausführungsbeispiel für das erfindungsgemäße Sys- tem in Seitenansicht und
- Fig. 5: ein Ausführungsbeispiel für das erfindungsgemäße System, bei dem die Auf- setzkappe verschiebbar am Rasierapparat angeordnet ist, in Seitenansicht.

Fig. 1 zeigt ein Ausführungsbeispiel für einen elektrischen Rasierapparat 1 als eine Komponente des erfindungsgemäßen Systems in perspektivischer Darstellung. Der Rasierapparat 1 ist insbesondere als ein Damenrasierer ausgebildet und weist ein Gehäuse 2, das so geformt ist, daß es zur Durchführung einer Rasur von einem Benutzer bequem in der Hand gehalten werden kann. Am Gehäuse 2 ist ein Schalter 3 zum Ein- und Ausschalten des Rasierapparats 1 angeordnet. Innerhalb des Gehäuses 2 ist ein Elektromotor angeordnet, der nicht figürlich dargestellt ist. Außerdem können im Gehäuse 2 elektronische Bauteile, Batterien usw. angeordnet sein. Der Rasierapparat 1 weist weiterhin einen Scherkopf 4 auf, in dem ein Langhaar-Schersystem 5 und ein Kurzhaar-Schersystem 6 angeordnet sind. Das Langhaar-Schersystem 5 und das Kurzhaar-Schersystem 6 sind bezüglich einer für den Rasiervorgang vorgesehenen Bewegungsrichtung des Rasierapparats 1 hintereinander angeordnet. Das Langhaar-Schersystem 5 weist ein Kunststoffelement 7 auf, das beim Rasiervorgang an der Haut des Benutzers zur Anlage kommen kann und über eine mit Vertiefungen versehene Oberfläche verfügt. Weiterhin verfügt das Langhaar-Schersystem 5 über zwei gegeneinander bewegliche Messer 8. Dar Kurzhaar-Schersystem 6 weist eine perforierte Scherfolie 9 und einen von der Scherfolie 9 abgedeckten und deshalb nicht figürlich dargestellten Klingenbock auf.

Zwischen dem Langhaar-Schersystem 5 und dem Kurzhaar-Schersystem 6 ist ein Gleitelement 10 angeordnet, das eine genoppte Oberfläche aufweist. Sowohl das Langhaar-Schersystem 5 als auch das Kurzhaar-Schersystem 6 sind elastisch nachgebend im Scherkopf 4 aufgehängt, so daß sie beim Anpressen an die Haut mit steigendem Anpreßdruck zunehmend in den Scherkopf 4 zurückweichen, bis das starr ausgebildete Gleitelement 10 an der Haut zur Anlage kommt. Dadurch kann in einem gewissen Winkelbereich um den für den Rasiervorgang optimalen Winkel zwischen dem Rasierapparat 1 und der Hautoberfläche ein gleichzeitiger Hautkontakt des Langhaar-Schersystems 5 und des Kurzhaar-Schersystems 6 erreicht werden. Seitlich am Scherkopf 4 ist in der Nähe des Langhaar-Schersystems 5 ein Schieber 11 zum Verriegeln des Langhaar-Schersystems 5 angeordnet. Im verriegelten Zustand federt das Langhaar-Schersystem 5 beim Anpressen an die Haut nicht ein. Durch das Verriegeln des Langhaar-Schersystem 5 wird beispielsweise ein exaktes Trimmen von Haaren mit Hilfe des Langhaar-Schersystems 5 erleichtert. In der Darstellung der Fig. 1 ist das Langhaar-Schersystem 5 nicht verriegelt. Der Scherkopf 4 weist auf seiner Außenseite weiterhin mehrere kleine Erhebungen 12 auf, die in der Darstellung der Fig. 1 nicht alle sichtbar sind und im folgenden noch erläutert werden.

Fig. 2 zeigt ein Ausführungsbeispiel für eine Aufsetzkappe 13 als eine weitere Komponente des erfindungsgemäßen Systems in perspektivischer Darstellung. Die Aufsetzkappe 13 weist einen hülsenförmig ausgebildet Grundkörper 14 mit einem im wesentlichen ovalen Querschnitt auf, welcher der Außenkontur des Scherkopfes 4 des Rasierapparats 1 nachempfunden ist. Außer im Bereich einer Ausnehmung 15, die für den Schieber 11 des Rasierapparats 1 vorgesehen ist, ist der Grundkörper 14 in Umfangsrichtung geschlossen ausgebildet und dadurch in seiner Form stabilisiert. Von einem ersten Ende 16 zu einem gegenüberliegenden zweiten Ende 17 verjüngt sich der Grundkörper 14 geringfügig. Am zweiten Ende 17 des Grundkörpers 14 ist ein umlaufender Kragen 18 mit einer ebenen Auflagefläche 19 ausgebildet. Die Auflagefläche 19 kann aus einem oder mehreren miteinander verbundenen oder getrennt voneinander angeordneten Bereichen bestehen. Bei dem in Fig. 2 dargestellten Ausführungsbeispiel der Aufsetzkappe 13 ist die Auflagefläche 19 in einem ersten Bereich 20 und in einem zweiten Bereich 21 jeweils genoppt ausgebildet. Am Kragen 18 sind an zwei gegenüberliegenden Stellen nach innen ragende Vorsprünge 22 ausgebildet. Auf der Innenseite des Grundkörpers 14 sind mehrere Vertiefungen 23 zur Aufnahme der Erhebungen 12 des Scherkopfes 4 ausgebildet. Die Aufsetzkappe 13 ist aus einem transparenten Kunststoff gefertigt und kann dabei über eine gewisse Elastizität verfügen.

Fig. 3 zeigt ein Ausführungsbeispiel für das erfindungsgemäße System bestehend aus dem in Fig. 1 dargestellten Ausführungsbeispiel des Rasierapparats 1 und dem in Fig. 2 dargestellten Ausführungsbeispiel der Aufsetzkappe 13 in perspektivischer Darstellung. Eine zugehörige Seitenansicht ist in Fig. 4 dargestellt. Die Aufsetzkappe 13 ist mit dem ersten Ende 16 des Grundkörpers 14 voran soweit über den Scherkopf 4 des Rasierapparats 1 geschoben, daß die Vorsprünge 22 am Scherkopf 4 anschlagen. Dabei umschließt die Aufsetzkappe 13 den Scherkopf 4 über seinen gesamten Umfang und die Erhebungen 12 des Scherkopfes 4 rasten aufgrund der Elastizität der Aufsetzkappe 13 in die korrespondierenden Vertiefungen 23 der Aufsetzkappe 13 ein. Die Ausnehmung 15 im Grundkörper 14 der Aufsetzkappe 13 kommt im Bereich des Schiebers 11 des Rasierapparats 1 zu liegen, so daß der Schieber 11 auch bei angebrachter Aufsetzkappe 13 bedient werden kann. Bezüglich der beim Rasiervorgang vorgesehenen Bewegungsrichtung des Rasierapparats 1 ist der erste genoppte Bereich 20 der Auflagefläche 19 dem Langhaar-Schersystem 5 vorgelagert. Der zweite genoppte Bereich 21 der Auflagefläche 19 ist dem Kurzhaar-Schersystem 6 nachgelagert. Das Langhaar-Schersystem 5 und das Kurzhaar-Schersystem 6 ragen in dem in den Fig. 3 und 4 dargestellten unbelasteten Zustand partiell über die Auflagefläche 19 der Aufsetzkappe 13 hinaus. Die am weitesten hinausragenden Abschnitte des Langhaar-Schersystems 5 und des Kurzhaar-Schersystems 6 spannen eine Ebene auf, die im wesentlichen parallel zur Auflagefläche 19 orientiert ist.

Der Rasierapparat 1 ist mit der gemäß den Fig. 3 und 4 angebrachten Aufsetzkappe 13 betriebsbereit. Der Betrieb mit der derart angebrachten Aufsetzkappe 13 wird im folgenden als erste Betriebsart bezeichnet. Die erste Betriebsart des Rasierapparats 1 wird insbesondere gewählt, um eine großflächige Rasur einer gut zugänglichen Hautpartie durchzuführen, beispielsweise zum Rasieren der Beine. Bei der ersten Betriebsart des Rasierapparats 1 befindet sich der Schieber 11 in der Stellung, in der das Langhaar-Schersystem 5 nicht verriegelt ist und somit einfedern kann.

Der Rasierapparat 1 wird mit leichtem Druck so auf die Haut aufgesetzt, daß die Auflagefläche 19 der Aufsetzkappe 13 möglichst vollständig an der Haut anliegt. Sowohl das Langhaar-Schersystem 5 als auch das Kurzhaar-Schersystem 6 federn dabei etwas in den Scherkopf 4 ein, so daß der vom Benutzer ausgeübte Anpreßdruck von der starren Aufsetzkappe 13 aufgenommen wird. Das Kunststoffelement 7 des Langhaar-Schersystems 5 und die Scherfolie 9 des Kurzhaar-Schersystems 6 liegen zwar ebenfalls an der Haut an, werden aber unabhängig vom Anpreßdruck, den der Benutzer ausübt, lediglich mit dem durch die Einfederung erzeugten Druck gegen die Haut gepreßt. Der Rasierapparat 1 wird in dieser Stellung mit dem Langhaar-Schersystem 5 voran über die Haut geführt, so daß die Auflagefläche 19 über die Haut gleitet. Dabei bewirken die im Bereich der Auflagefläche 19 ausgebildeten Noppen eine gewisse Straffung der Haut und unterstützen zudem die Gleitfähigkeit. Das Langhaar-Schersystem 5 erfaßt die Haare, die eine Mindestlänge über der Hautoberfläche überschreiten und kürzt diese auf eine einheitliche Länge. Beim Weiterbewegen des Rasierapparats 1 erfaßt das Kurzhaar-Schersystem 6 die vorgekürzten Haare und auch Haare, die vom Langhaar-Schersystem 5 wegen ihrer geringen Länge nicht gekürzt wurden. Das Kurzhaar-Schersystem 6 durchtrennt die Haare sehr nahe an der Hautoberfläche.

Durch die sequentielle Anordnung des Langhaar-Schersystems 5 und des Kurzhaar-Schersystems 6 ist somit auch bei langen Haaren in einem Durchgang eine gründliche Rasur möglich. Ohne ein Vorkürzen der Haare durch das Langhaar-Schersystem 5 würde die Gefahr bestehen, daß die Haare vom Kurzhaar-Schersystem 6 nicht erfaßt werden. Um den kombinierten Schnitt des Langhaar-Schersystems 5 und des Kurzhaar-Schersystems 6 zu ermöglichen, ist es erforderlich, daß sowohl das Langhaar-Schersystem 5 als auch das Kurzhaar-Schersystem 6 möglichst permanent an der Haut anliegen. Dies bedeutet, daß der Rasierapparat 1 während des Rasiervorgangs möglichst genau in einem vorgegebenen Winkel zur Hautoberfläche orientiert sein muß. Die Einhaltung des Idealwinkels wird durch die Aufsetzkappe 13 erheblich erleichtert. Solange die Aufsetzkappe 13 mit ihrer gesamten Auflagefläche 19 an der Haut anliegt, wird der Idealwinkel eingehalten. Dabei verhindert der vor dem Langhaar-Schersystem 5 angeordnete erste genoppte Bereich 20 der Auflagefläche 19, daß das Kurzhaar-Schersystem 6 von der Haut abhebt oder das Langhaar-Schersystem 5 in die Haut einhakt. Der hinter dem Kurzhaar-Schersystem 6 angeordnete zweite genoppte Bereich 21 der Auflagefläche 19 verhindert ein Abheben des Langhaar-Schersystems 5 von der Haut. Kleine Abweichungen vom ldealwinkel können durch ein Ein- und Ausfedern des Langhaar-Schersystems 5 bzw. des Kurzhaar-Schersystems 6 ausgeglichen werden. Durch die Verwendung der Aufsetzkappe 13 vergrößert sich außerdem die Kontaktfläche des Rasierapparats 1 mit der Haut. Dies führt zu einer Reduzierung der Flächenpressung und damit zu einer verbesserten Hautschonung.

Alternativ zur vorstehend beschriebenen ersten Betriebsart kann der Rasierapparat 1 auch in einer zweiten Betriebsart betrieben werden, bei der die Auflagefläche 19 der Aufsetzkappe 13 nicht an der Haut anliegt. Die zweite Betriebsart eignet sich insbesondere für Rasuren von schwer zugänglichen Hautpartien, z. B. den Achselbereich oder für die Durchführung einer Trimmung mit dem Langhaar-Schersystem 5. In derartigen Betriebssituationen würde sich die Aufsetzkappe störend auswirken und die Handhabung erschweren sowie das Rasurergebnis verschlechtern. Um den Rasierapparat 1 in der zweiten Betriebsart zu betreiben, wird die Aufsetzkappe 13 je nach Ausbildung des erfindungsgemäßen Systems vollständig vom Scherkopf 4 abgenommen oder relativ zum Scherkopf 4 in Richtung Gehäuse 2 des Rasierapparats 1 verschoben. In beiden Fällen wird somit zur Deaktivierung der Aufsetzkappe 13 eine Bewegung der Aufsetzkappe 13 sowohl relativ zum Langhaar-Schersystem 5 als auch relativ zum Kurzhaar-Schersystem 6 durchgeführt. In den Fig. 2, 3 und 4 ist jeweils eine abnehmbare Aufsetzkappe 13 dargestellt. Ein Rasierapparat 1 mit einer verschiebbaren Aufsetzkappe 13 ist in Fig. 5 dargestellt.

Fig. 5 zeigt ein Ausführungsbeispiel für das erfindungsgemäße System, bei dem die Aufsetzkappe 13 verschiebbar am Rasierapparat 1 angeordnet ist, in Seitenansicht. Der Rasierapparat 1 ist entsprechend Fig. 1 ausgebildet, wobei allerdings der Schieber 11 entfällt, da er die Verschiebung der Aufsetzkappe 13 behindern würde. Die Verriegelungsfunktion des Schiebers 11 ist statt dessen in den Schalter 3 integriert. Alternativ dazu ist es auch möglich, den Schieber 11 in einer Position anzuordnen, in der er die Verschiebebewegung der Aufsetzkappe 13 nicht behindert oder die Aufsetzkappe 13 konstruktiv umzugestalten. Im dargestellten Ausführungsbeispiel entspricht die Ausgestaltung der Aufsetzkappe 13 im wesentlichen der Fig. 2, wobei allerdings die Vorsprünge 22 nicht vorhanden sind, um die Verschiebbarkeit der Aufsetzkappe 13 gegenüber dem Scherkopf 4 des Rasierapparats 1 zu ermöglichen. Dabei ist die Aufsetzkappe 13 in Fig. 5 in einem deaktivierten Zustand dargestellt, bei dem sie im Vergleich zu Fig. 4 in Richtung des Gehäuses 2 des Rasierapparats 1 verschoben ist. In dieser Position ist der Kragen 18 der Aufsetzkappe 13 soweit von den Schersystemen 5 und 6 entfernt, daß der Rasiervorgang durch die Aufsetzkappe 13 nicht beeinflußt wird. Durch einen Doppelpfeil ist in Fig. 5 angedeutet, daß die Aufsetzkappe 13 durch Verschieben relativ zum Scherkopf 4 des Rasierapparats 1 in einen aktivierten Zustand überführt werden kann, in dem sie die in Fig. 4 dargestellte Position einnimmt.

Wie bereits erwährt, ist der deaktivierte Zustand der Aufsetzkappe 13 für die zweite Betriebsart des Rasierapparats 1 vorgesehen. Bei der zweiten Betriebsart kann die Einfederung des Langhaar-Schersystems 5 wahlweise zugelassen oder blockiert werden. Bei einer Rasur wird die Einfederung des Langhaar-Schersystems 5 vorzugsweise zugelassen, um eine möglichst optimale Anlage beider Schersysteme 5 und 6 an der Haut zu ermöglichen. Der Scherkopf 4 des Rasierapparats 1 wird dabei in ähnlicher Form wie bei der ersten Betriebsart auf die Haut aufgesetzt und über die Haut bewegt. Soll dagegen eine exakte Trimmung der Haare mittels des Langhaar-Schersystems 5 vorgenommen werden, so empfiehlt es sich, die Einfederung zu blockieren und dadurch eine definierte Schnittkante einzustellen. In diesem Fall wird das Langhaar-Schersystem 5 den zu trimmenden Haaren angenähert, wobei es in der Regel beim Kurzhaar-Schersystem 6 nicht zu einem Hautkontakt kommt.

Das erfindungsgemäße System kann auf vielfache Weise weitergebildet oder abgewandelt werden. Beispielsweise kann alternativ zur abnehmbaren oder verschiebbaren Aufsetzkappe 13 die Auflagefläche 19 auf andere Weise bereitgestellt und wieder entfernt werden. So besteht die Möglichkeit, ein oder mehrere durch eine Verschwenkbewegung ausklappbare Elemente am Scherkopf 4 vorzusehen, die dann in ausgeklapptem Zustand die Auflagefläche bilden. Ebenso kann ein über eine einfache Verschiebung der Aufsetzkappe 13 hinausgehender Mechanismus vorgesehen sein.

In einer Weiterbildung weist der Rasierapparat 1 ein weiteres Langhaar-Schersystem 5 auf, das auf der dem vorhandenen Langhaar-Schersystem 5 gegenüberliegenden Seite des Kurzhaar-Schersystems 6 angeordnet ist. Dabei kann der Rasierapparat 1 auch so ausgebildet sein, daß er lediglich zwei Langhaar-Schersysteme 5 und kein Kurzhaar-Schersystem 6 aufweist. Ebenso ist es auch möglich, mehrere Kurzhaar-Schersysteme 6 insbesondere in Kombination mit einem oder mehreren Langhaar-Schersystemen 5 vorzusehen.

## Patentansprüche

1. System mit einem elektrischen Rasierapparat (1), der ein in der Hand haltbares Gehäuse (2) und einen Scherkopf (4) mit mehreren Schersystemen (5, 6) aufweist, wobei wenigstens eines der Schersysteme (5) als ein Langhaar-Schersystem und wenigstens eines der Schersysteme (6) als ein Kurzhaar-Schersystem ausgebildet ist,
und das System eine Führungseinrichtung (13) umfasst, die eine Auflagefläche (19) zum Abstützen des Scherkopfes (4) auf der Haut aufweist die als eine Gleitfläche ausgebildet ist, wobei der Rasierapparat (1) in einer ersten Betriebsart betreibbar ist, bei der sich der Scherkopf (4) während des Rasiervorgangs mit der Auflagefläche (19) der Führungseinrichtung (13) auf der Haut abstützt, und dass bei der ersten Betriebsart die Winkelstellung des Rasierapparats (1) relativ zur Hautoberfläche durch die Führungseiririchtung (13) vorgegeben wird und dass die Führungseinrichtung (13) durch eine Bewegung relativ zu den Schersystemen (5, 6) deaktivierbar ist und der Rasierapparat (11) dann in einer zweiten Betriebsart betreibbar ist, bei der sich der Scherkopf (4) während des Rasiervorgangs nicht mit der Auflagefläche (19) der Führungseinrichtung (13) auf der Haut abstützt, **dadurch gekennzeichnet, dass** die Auflagefläche (19) der Führungseinrichtung (13) eine genoppte Oberfläche aufweist.

2. System nach Anspruch 1, **dadurch gekennzeichnet, dass** die Führungseinrichtung (13) einen hülsenförmigen Grundkörper (14) aufweist.

3. System nach Anspruch 2, **dadurch gekennzeichnet, dass** die Form des Grundkörpers (14) der Führungseinrichtung (13) der Form des Scherkopfes (4) des Rasierapparats (1) nachempfunden ist.

4. System nach einem der Ansprüche 2 oder 3, **dadurch gekennzeichnet, dass** der Grundkörper (14) der Führungseinrichtung, (13) wenigstens bereichsweise in Umfangsrichtung geschlossen ausgebildet ist.

5. System nach einem der Ansprüche 2 bis 4, **dadurch gekennzeichnet, dass** die Auflagefläche (19) der Führungseinrichtung (13) auf einem Kragen (18) ausgebildet ist, der sich wenigstens über einen Teilbereich des Umfangs des Grundkörpers (14) erstreckt.

6. System nach einem der vorhergehenden Ansprüche, **dadurch gekennzeichnet, dass** bei der ersten Betriebsart wenigstens ein Teilbereich (20) der Auflagefläche (19) der Führungseinrichtung (13) bezüglich einer für den Rasiervorgang vorgesehenen Bewegungsrichtung des Rasierapparats (1) vor den Schersystemen (5, 6) angeordnet ist.

7. System nach einem der vorhergehenden Ansprüche, **dadurch gekennzeichnet, dass** bei der ersten Betriebsart wenigstens ein Teilbereich (21) der Auflagefläche (19) der Führungseinrichtung (13) bezüglich einer für den Rasiervorgang vorgesehenen Bewegungsrichtung des Rasierapparats (1) hinter den Schersystemen (5, 6) angeordnet ist.

8. System nach einem der vorhergehenden Ansprüche, **dadurch gekennzeichnet, dass** bei der ersten Betriebsart wenigstens eines der Schersysteme (5, 6) im unbelasteten und betriebsbereiten Zustand bis an einen Bereich, in dem die Auflagefläche (19) der Führungseinrichtung (13) angeordnet ist, heranreicht oder über diesen hinausragt.

9. System nach einem der vorhergehenden Ansprüche, **dadurch gekennzeichnet, dass** bei der ersten Betriebsart eine Ebene, die durch die am weitesten über die Auflagefläche (19) der Führungseinrichtung (13) hinausragenden Abschnitte der Schersysteme (5, 6) aufgespannt wird, im wesentlichen parallel zur Auflagefläche (19) orientiert ist.

10. System nach einem der vorhergehenden Ansprüche, **dadurch gekennzeichnet, dass** bei der ersten Betriebsart ein gleichzeitiger Hautkontakt mehrerer Schersysteme (5, 6) vorgesehen ist.

11. System nach einem der vorhergehenden Ansprüche, **dadurch gekennzeichnet, dass** bei der ersten Betriebsart eine größere Kontaktfläche zwischen dem Rasierapparat (1) und der Haut ausgebildet wird als bei der zweiten Betriebsart.

12. System nach einem der vorhergehenden Ansprüche, **dadurch gekennzeichnet, dass** wenigstens eines der Schersysteme (5, 6) elastisch nachgebend im Scherkopf (4) des Rasierapparats (1) angeordnet ist.

13. System nach einem der vorhergehenden Ansprüche, **dadurch gekennzeichnet, dass** die Führungseinrichtung (13) aus einem Kunststoff, insbesondere aus einem transparenten Kunststoff, gefertigt ist.

14. System nach einem der vorhergehenden Ansprüche, **dadurch gekennzeichnet, dass** die Führungseinrichtung (13) als eine abnehmbare Aufsetzkappe ausgebildet ist.

15. System nach Anspruch 14, **dadurch gekennzeichnet, dass** die Führungseinrichtung (13) wenigstens einen Anschlag (22) aufweist, der eine Endposition bein Aufsetzen auf den Rasierapparat (1) vorgibt.

16. System nach einem der Ansprüche 1 bis 13, **dadurch gekennzeichnet, dass** die Führungseinrichtung (13) durch im oder am Gehäuse integrierte zuschaltbare Elemente ausgebildet ist.

## Claims

1. A system having an electric shaver (1) comprising a hand-held housing (2) and a shaving head (4) having a plurality of cutter assemblies (5, 6), wherein at least one of the cutter assemblies (5) is designed as a long-hair cutter assembly and at least one of the cutter assemblies (6) is designed as a short-hair cutter assembly, and wherein the system encompasses a guiding unit (13) that comprises a contact surface (19) designed as a gliding surface for supporting the shaving head (4) on the skin, wherein the shaver (1) can be operated in a first operating mode in which the shaving head (4) is supported on the skin by the contact surface (19) of the guiding unit (13) during the shaving process and wherein the angular position of the shaver (1) relative to the skin surface in the first operating mode is determined by the guiding unit, and wherein the guiding unit (13) can be deactivated by moving it relative to the cutter assemblies (5, 6) and wherein the shaver (1) is then operated in a second operating mode in which the shaving head (4) is not supported on the skin by the contact surface (19) of the guiding unit (13) during the shaving process, **characterized in that** the contact surface (19) of the guiding unit (13) has a nubbed surface.

2. The system according to Claim 1, **characterized in that** the guiding unit (13) has a sleeve-shaped main body (14).

3. The system according to Claim 2, **characterized in that** the shape of the main body (14) of the guiding unit (13) is modeled after the shape of the shaving head (4) of the shaver (1).

4. The system according to either Claims 2 or Claim 3, **characterized in that** the main body (14) of the guiding unit (13) is designed as one piece in the circumferential direction, at least in some areas.

5. The system according to any one of Claims 2 through 4, **characterized in that** the contact surface (19) of the guiding unit (13) is formed on a collar (18) which extends at least over a section of the circumference of the main body (14).

6. The system according to any one of the preceding claims, **characterized in that**, in the first operating mode, at least a section (20) of the contact surface (19) of the guiding unit (13) is arranged in front of the cutter assemblies (5, 6), relative to an intended direction of movement of the shaver (1) provided for the shaving process.

7. The system according to any one of the preceding claims, **characterized in that**, in the first operating mode, at least a section (21) of the contact surface (19) of the guiding unit (13) is arranged behind the cutter assemblies (5, 6), relative to an intended direction of movement of the shaver (1) in the shaving process.

8. The system according to any one of the preceding claims, **characterized in that**, in the first operating mode, at least one of the cutter assemblies (5, 6) in a no-load and ready-to-operate state extends as far as or beyond an area in which the contact surface (19) of the guiding unit (13) is arranged.

9. The system according to any one of the preceding claims, **characterized in that**, in the first operating mode, a plane which is spanned by the sections of the cutter assemblies (5, 6) protruding the farthest beyond the contact surface (19) of the guiding unit (13), is oriented substantially parallel to the contact surface (19).

10. The system according to any one of the preceding claims **characterized in that**, in the first operating mode, simultaneous skin contact by a plurality cutter assemblies (5, 6) is provided.

11. The system according to any one of the preceding claims, **characterized in that**, in the first operating mode a greater contact surface between the shaver (1) and the skin is formed than in the second operating mode.

12. The system according to any one of the preceding claims, **characterized in that** at least one of the cutter assemblies (5, 6) is arranged in the shaving head (4) of the shaver (1) to be elastically yielding.

13. The system according to any one of the preceding claims, **characterized in that** the guiding unit (13) is fashioned from a plastic, in particular from a transparent plastic.

14. The system according to any one of the preceding claims, **characterized in that** the guiding unit (13) is designed as a removable attachment cap.

15. The system according to Claim 14, **characterized in that** the guiding unit (13) has at least one end stop (22) presetting an end position for attachment to the shaver (1).

16. The system according to any one of Claims 1 through 13, **characterized in that** the guiding unit (13) is formed by integrated switchable elements at or in the housing.

## Revendications

1. Système présentant un rasoir électrique (1) qui présente un corps portatif (2) et une tête de rasage (4) ayant plusieurs systèmes de coupe (5, 6), au moins un des systèmes de coupe (5) étant conçu en tant que système de coupe pour poils longs et au moins un des systèmes de coupe (6) étant conçu en tant que système de coupe pour poils courts, et le système comprenant un dispositif de guidage (13) qui présente une surface d'appui (19) conçue en tant que surface de glissement pour appuyer la tête de rasage (4) sur la peau, le rasoir (1) pouvant être utilisé dans un premier mode de fonctionnement dans lequel la tête de rasage (4) s'appuie sur la peau avec la surface d'appui (19) du dispositif de guidage (13) durant le processus de rasage et, dans le premier mode de fonctionnement, la position angulaire du rasoir (1) par rapport à la surface de la peau étant déterminée par le dispositif de guidage (13), et le dispositif de guidage (13) pouvant être désactivé par un mouvement par rapport aux systèmes de coupe (5, 6) et le rasoir (1) étant ensuite exploitable dans un deuxième mode de fonctionnement dans lequel la tête de rasage (4) ne s'appuie pas avec la surface d'appui (19) du dispositif de guidage (13) sur la peau durant le processus de rasage, **caractérisé en ce que** la surface d'appui (19) du dispositif de guidage (13) présente une surface à protubérances.

2. Système selon la revendication 1, **caractérisé en ce que** le dispositif de guidage (13) présente un corps de base (14) en forme de manchon.

3. Système selon la revendication 2, **caractérisé en ce que** la forme du corps de base (14) du dispositif de guidage (13) s'inspire de la forme de la tête de rasage (4) du rasoir (1).

4. Système selon la revendication 2 ou 3, **caractérisé en ce que** le corps de base (14) du dispositif de guidage (13) est conçu fermé dans la direction périphérique, au moins dans certaines zones.

5. Système selon l'une quelconque des revendications 2 à 4, **caractérisé en ce que** la surface d'appui (19) du dispositif de guidage (13) est formée sur un collier (18) qui s'étend au moins sur une section du périmètre du corps de base (14).

6. Système selon l'une quelconque des revendications précédentes, **caractérisé en ce que**, dans le premier mode de fonctionnement, au moins une section (20) de la surface d'appui (19) du dispositif de guidage (13) est agencée à l'avant des systèmes de coupe (5, 6), par rapport à une direction de mouvement du rasoir (1) prévue pour le processus de rasage.

7. Système selon l'une quelconque des revendications précédentes, **caractérisé en ce que**, dans le premier mode de fonctionnement, au moins une section (21) de la surface d'appui (19) du dispositif de guidage (13) est agencée derrière les systèmes de coupe (5, 6), par rapport à une direction de mouvement du rasoir (1) prévue pour le processus de rasage.

8. Système selon l'une quelconque des revendications précédentes, **caractérisé en ce que**, dans le premier mode de fonctionnement, au moins un des systèmes de coupe (5, 6), dans un état sans charge et prêt à fonctionner, s'étend jusqu'à une zone dans laquelle la surface d'appui (19) du dispositif de guidage (13) est agencée, ou au-delà de ladite zone.

9. Système selon l'une quelconque des revendications précédentes, **caractérisé en ce que**, dans le premier mode de fonctionnement, un plan qui est couvert par les sections des systèmes de coupe (5, 6) faisant saillie le plus loin au-delà de la surface d'appui (19) du dispositif de guidage (13), est orienté de manière essentiellement parallèle à la surface d'appui (19).

10. Système selon l'une quelconque des revendications précédentes, **caractérisé en ce que**, dans le premier mode de fonctionnement, un contact simultané de plusieurs systèmes de coupe (5, 6) avec la peau est prévu.

11. Système selon l'une quelconque des revendications précédentes, **caractérisé en ce que**, dans le premier mode de fonctionnement une plus grande surface de contact entre le rasoir (1) et la peau que dans le deuxième mode de fonctionnement est formée.

12. Système selon l'une quelconque des revendications précédentes, **caractérisé en ce qu'**au moins un des systèmes de coupe (5, 6) est agencé de manière à ployer élastiquement dans la tête de rasage (4) du rasoir (1).

13. Système selon l'une quelconque des revendications précédentes, **caractérisé en ce que** le dispositif de guidage (13) est façonné à partir d'un matériau synthétique, en particulier à partir d'un matériau synthétique transparent.

14. Système selon l'une quelconque des revendications précédentes, **caractérisé en ce que** le dispositif de guidage (13) est conçu en tant que coiffe amovible.

15. Système selon la revendication 14, **caractérisé en ce que** le dispositif de guidage (13) présente au moins une butée (22) déterminant une position finale lorsqu'on le place sur le rasoir (1).

16. Système selon l'une quelconque des revendications 1 à 13, **caractérisé en ce que** le dispositif de guidage (13) est formé par des éléments commutables intégrés dans ou sur le corps.
